# FASCICULE DE BREVET EUROPEEN

(11) **EP 4 119 458 B1**
(45) Date de publication et mention de la délivrance du brevet: **24.12.2025**
(21) Numéro de dépôt: 22184042.4
(22) Date de dépôt: 11.07.2022
(51) Int. Cl.: B65D 19/44, B65D 85/68

(54) **CONTENEUR POUR LE CONDITIONNEMENT DE PIÈCES MAINTENUES PAR SUSPENSION**
BEHÄLTER ZUM VERPACKEN VON DURCH AUFHÄNGEN GEHALTENEN TEILEN
CONTAINER FOR PACKAGING PARTS HELD BY SUSPENSION

(30) Priorité: 12.07.2021 FR 2107548
(43) Date de publication de la demande: 18.01.2023
(73) Titulaire: Industrie de Thermoformage et Mecano Soudure, 25110 Autechaux (FR)
(72) Inventeur: MAILLARD, M. Eric, 25220 Vaire (FR); FAIVRE, M. Samuel, 25680 Mesandans (FR)
(74) Mandataire: Ipsilon

(56) Documents cités:
- WO-A1-86/02056
- DE-U1- 202006 001 933
- FR-A1- 2 883 558
- US-A1- 2004 131 441
- US-A1- 2009 311 065

## Description

La présente invention concerne le domaine des équipements industriels, notamment les conteneurs ou emballages de conditionnement et de transport en groupes ou lots de pièces d'habillage ou fonctionnelles, en particulier de grande dimension ou extension surfacique, notamment des pièces de carrosserie en tôle, et susceptibles de subir des déformations durant leur transport ou leur manipulation.

Dans ce contexte, l'invention a pour objet un conteneur pour le conditionnement de pièces pourvues d'au moins une ouverture, et apte à recevoir une pluralité de telles pièces.

L'invention vise en particulier le type de conteneurs dans lesquels les pièces sont stockées de manière suspendue à des potences et en étant empilées selon une direction horizontale (parallèle au fond du conteneur), les unes derrière les autres de manière alignée.

Dans ce cadre, l'invention s'applique plus spécifiquement à un conteneur pour le conditionnement de pièces pourvues d'au moins un(e) ouverture, découpe ou ajour analogue et destinées à être arrangées côte à côte dans ledit conteneur en étant sensiblement alignées selon une direction d'empilement.

Un tel conteneur comprend essentiellement une embase et une superstructure porteuse s'étendant au-dessus de cette dernière et délimitant au moins partiellement un volume de réception des pièces (au-dessus de l'embase). Lesdites pièces sont reçues dans ledit conteneur en étant au moins maintenues par suspension ou accrochage sur au moins deux potences allongées s'étendant sensiblement selon la direction et solidarisées chacune à une extrémité avec ladite superstructure, en s'étendant ainsi en porte-à-faux depuis ladite superstructure. Ces potences comportent chacune une pluralité de sites support répartis sur leur longueur, alignés selon la direction d'empilement et destinés chacun à coopérer avec une zone d'appui d'une ouverture ou découpe d'une pièce lorsque cette dernière est mise en place dans le conteneur en étant enfilée sur ces potences par la ou les ouverture(s) ou découpe(s), en vue de son maintien par suspension ou accrochage.

Actuellement, ces potences fournissent des sites support (sous forme individuelle et discrète ou sous forme de surface continue) fixes, et avec des surfaces de contact quasi-ponctuelles, ce qui peut générer des contraintes mécaniques localement et dans la structure de la pièce en général, voire entrainer des torsions et/ou des déformations dans cette dernière. Il est donc nécessaire de fabriquer et de monter ces potences et la superstructure avec une très faible tolérance, ce qui est fastidieux, difficile et coûteux. Et même si les potences sont réalisées et installées de manière très précise, le positionnement final de la pièce à l'état suspendu ne peut être garanti, ni par conséquent l'absence des effets négatifs évoqués ci-dessus.

Le document US 2009/0311065 A1 décrit un conteneur pour le conditionnement de pièces, le conteneur comprenant une embase et un cadre. Plusieurs bandes de calage sont fixées au cadre, chaque bande étant constituée d'un support allongé sur lequel sont fixés plusieurs clips pour recevoir les pièces à supporter. Dans certains modes de réalisation, les clips peuvent être installés sur les supports allongés avec des orientations réglables.

La présente invention a pour but principal d'améliorer un conteneur du type précité en vue de pallier les inconvénients mentionnés ci-dessus.

A cet effet, l'invention a pour objet un conteneur pour le conditionnement de pièces pourvues d'au moins un(e) ouverture, découpe ou ajour analogue et destinées à être arrangées côte à côte dans ledit conteneur en étant sensiblement alignées selon une direction d'empilement, ce conteneur comprenant essentiellement une embase et une superstructure porteuse s'étendant au-dessus de cette dernière et délimitant au moins partiellement un volume de réception des pièces, et lesdites pièces étant reçues dans ledit conteneur en étant au moins maintenues par suspension ou accrochage sur au moins deux potences allongées s'étendant sensiblement selon la direction et solidarisées chacune à une extrémité avec ladite superstructure, en porte-à-faux, ces potences comportant chacune une pluralité de sites support répartis sur leur longueur, alignés selon la direction d'empilement et destinés chacun à coopérer avec une zone d'appui d'une ouverture ou découpe d'une pièce lorsque cette dernière est mise en place dans le conteneur, en étant enfilée sur ces potences par la ou les ouverture(s) ou découpe(s) en vue de son maintien suspendu,
ce conteneur étant caractérisé en ce que les sites support d'au moins une potence sont montés sur ou font partie d'une composante constitutive allongée de la potence considérée apte à pivoter, librement ou à l'encontre d'un couple de rappel ou de précontrainte, autour d'un axe qui est sensiblement parallèle à la direction d'empilement et en ce que les zones de contact entre sites support et zones d'appui sont préférentiellement en forme de lignes ou de bandes.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
[Fig. 1] est une vue partielle en perspective d'un conteneur selon l'invention en accord avec un premier mode de réalisation (une seule potence est munie de sites support pivotants) ;
[Fig. 2] est une vue en élévation frontale selon la direction d'empilement du conteneur de la figure 1 dans lequel une pièce sous la forme d'une portière automobile a été mise en place ;
[Fig. 3A] et
[Fig. 3B] sont des vues en perspective (3A) et en élévation frontale selon la direction d'empilement (3B) d'un conteneur selon un deuxième mode de réalisation de l'invention (les deux potences sont munies de sites support pivotants), dans lequel une pièce sous la forme d'une portière automobile a été mise en place ;
[Fig. 4A] et
[Fig. 4B] sont des vues à une autre échelle respectivement, en élévation, du détail A de la figure 2 et, en perspective, du détail B de la figure 3B ;
[Fig. 5] est une vue à une autre échelle des potences représentées dans les figures 4A et 4B ;
[Fig. 6] est une vue de détail à une autre échelle montrant la potence de la figure 3A à l'état éclaté, et,
[Fig. 7] est une vue similaire à celle de la figure 6 illustrant une potence équipée d'une variante de réalisation des sites support pivotants (sites discrets, avec séparateurs de pièces).

Les figures 1 à 3 montrent un conteneur (1) pour le conditionnement de pièces (2) pourvues d'au moins un(e) ouverture, découpe ou ajour analogue (2', 2") et destinées à être arrangées côte à côte dans ledit conteneur en étant sensiblement alignées selon une direction d'empilement (DE).

Ce conteneur (1) comprend essentiellement une embase (3) et une superstructure (3') porteuse s'étendant au-dessus de cette dernière et délimitant au moins partiellement un volume (V) de réception des pièces (2), et lesdites pièces (2) étant reçues dans ledit conteneur (1) en étant au moins maintenues par suspension ou accrochage sur au moins deux potences (4, 4') allongées s'étendant sensiblement selon la direction (DE) et solidarisées chacune à une extrémité (5) avec ladite superstructure (3'), en porte-à-faux, ces potences (4, 4') comportant chacune une pluralité de sites support (6) répartis sur leur longueur, alignés selon la direction d'empilement (DE) et destinés chacun à coopérer avec une zone d'appui (7, 7') d'une ouverture ou découpe (2', 2") d'une pièce (2) lorsque cette dernière est mise en place dans le conteneur (1), en étant enfilée sur ces potences (4, 4') par la ou les ouverture(s) ou découpe(s) (2', 2") en vue de son maintien suspendu.

Conformément à l'invention, les sites support (6) d'au moins une potence (4, 4') sont montés sur ou font partie d'une composante constitutive allongée (8) de la potence considérée (4, 4') apte à pivoter, librement ou à l'encontre d'un couple de rappel ou de précontrainte, autour d'un axe (AP) qui est sensiblement parallèle à la direction d'empilement (DE) et en ce que les zones de contact entre sites support (6) et zones d'appui (7, 7') sont préférentiellement en forme de lignes ou de bandes.

Ainsi, en fournissant des sites support (6) mobiles, par pivotement de la composante de la potence (4, 4') dont ils sont solidaires, ces derniers présentent un certain degré de liberté et peuvent s'adapter, d'une part, à la direction de la venue en engagement des zones d'appui (7, 7') sous le poids des pièces (2) et, d'autre part, à la configuration locale de ces zones. En outre, en prévoyant des zones de contact non ponctuelles, les contraintes de pression sont réparties. Ces dispositions de l'invention permettent de limiter fortement, voire de supprimer totalement, les sollicitations mécaniques excessives (c'est-à-dire non directement induites par la charge supportée localement) au niveau de la zone d'appui venant reposer sur la potence concernée. Les tensions dans la pièce (2) sont également réduites et la répartition de la charge entre les deux potences est mieux équilibrée, induisant aussi un stockage plus stable et mieux stabilisé des pièces (2). Bien entendu, les sites support et les zones d'appui destinés à venir mutuellement en contact présentent autant que possible des formes planes et rectilignes, ou mutuellement complémentaires (si non planes ou non rectilignes), afin de fournir autant que possible des zones de contact au moins linéaires ou en forme de bandes.

Comme le montrent les figures 1 à 6, et en accord avec une première variante de réalisation, chaque site support (6) consiste en une ligne ou une bande transversale d'une surface support continue (6'), préférentiellement plane et présentant des propriétés anti-dérapantes et/ou de déformation élastique, faisant partie ou rapportée sur une face (8') de ladite composante constitutive (8), engageant les pièces (2) dans leur état suspendu.

Comme le montre la figure 7, et en accord avec une seconde variante de réalisation, chaque site support (6) consiste en un cran, une encoche ou une dépression similaire faisant partie ou rapporté(e) sur une face (8'), préférentiellement plane, de ladite composante constitutive (8), engageant les pièces (2) dans leur état suspendu.

Conformément à un mode de réalisation ressortant des figures 3, il peut être prévu que chacune des deux potences (4, 4') comportent une composante constitutive (8) pivotante.

Conformément à un autre mode de réalisation ressortant des figures 1 et 2, il peut être prévu que seule une (4) des deux potences (4, 4') comporte une composante constitutive (8) pivotante, les sites support (6) de l'autre potence (4') étant montés fixes sur cette dernière.

Selon une construction pratique illustrée sur les figures 4 à 6 notamment, la ou chaque composante constitutive pivotante (8) consiste en un élément allongé profilé, tel qu'un tube creux ou une cornière, s'étendant sensiblement sur toute la longueur de la potence (4, 4') concerné, présentant une face (8') d'engagement des zones d'appui (7, 7') des pièces (2), pourvue ou fournissant des sites de support (6) et monté pivotant à ses deux extrémités opposées dans des paliers (9, 9') respectifs, dont l'un est solidaire de la superstructure porteuse (3') ou de l'extrémité (5) de la potence (4, 4') reliée à cette superstructure et dont l'autre est solidaire de l'extrémité libre (5') de cette potence (4, 4'). Un ressort de rappel sollicitant la composante (8) autour de l'axe de pivotement vers une position en butée par défaut est avantageusement prévu (non représenté). Cet axe de pivotement (AP) peut par exemple consister en une tige unique traversant les deux paliers et s'étendant entre eux.

Afin de répartir d'avantage les contraintes mécaniques locales (au niveau des zones d'appui) induites par le poids de la pièce (2) suspendue et simultanément de mieux caler en position ladite pièce, il peut être prévu que la, une ou chacune des deux potences (4, 4') qui comporte une composante constitutive (8) pivotante présente également au moins une surface fixe de support (10) et /ou au moins une surface fixe de contact (10'), configurée(s) pour coopérer avec les sites support (6) en vue de caler les pièces (2) en position dans des plans perpendiculaires à la direction d'empilement (DE), cette ou ces surface(s) fixe(s) étant fournie(s) par une ou des composante(s) ou partie(s) constitutive(s) allongée(s) (11, 11') correspondante(s) (voir figures 1 à 6).

Comme cela ressort plus particulièrement des figures 4 à 7, ladite au moins une surface fixe de support (10) et /ou ladite au moins une surface fixe de contact (10') présente(nt) une configuration profilée selon la direction d'empilement (DE) et arrondie ou courbe en section transversale à cette direction.

En accord avec une caractéristique bénéfique de l'invention, ressortant notamment des figures 4, l'invention peut prévoir que pour au moins une potence (4, 4'), la composante constitutive (8) pivotante et au moins l'une parmi une surface fixe de support (10) et une surface fixe de contact (10') sont configurées et arrangées sur la potence (4, 4') considérée de telle manière qu'elles viennent toutes en engagement avec des zones d'appui (7, 7') respectives et regroupées localement dans une région de l'ouverture (2', 2") d'une pièce (2) donnée et assurent ensemble un support par suspension et au moins partiellement calé dans un plan perpendiculaire à la direction d'empilement (DE) de cette pièce (2).

Cette région d'une ouverture traversante de la pièce (2) peut par exemple être un coin arrondi de cette ouverture.

Avantageusement, l'alignement de sites support (6) est légèrement incliné vers le bas en direction de l'extrémité libre de la potence (4, 4') considérée.

Préférentiellement, chaque potence (4, 4') est fixée de manière amovible à la superstructure porteuse (3'), cette dernière formant au moins une face du conteneur (1), perpendiculaire à la direction d'empilement (DE) et opposée à la face dégagée d'introduction des pièces (2).

En relation avec une application particulièrement intéressante de l'invention, et comme cela ressort des figures 2 à 4, les deux potences (4 et 4') sont configurées et arrangées sur la superstructure porteuse (3') en vue d'une réception pour un maintien par accrochage avec suspension, et préférentiellement avec calage dans un plan perpendiculaire à la direction d'empilement (DE), de pièces (2) de carrosserie automobile, en particulier de portières, la superstructure porteuse (3') présentant avantageusement une pluralité de sites de fixation de potence (4, 4'). Ces pièces (2) sont accrochées sur les potences en partie supérieur, de telle manière que leur centre de gravité soit situé nettement plus bas que lesdites potences et ces dernières sont écartées au maximum pour stabiliser le portage de la pièce.

Comme le montrent les figures, chaque potence (4, 4') présente un corps de base (12) en forme d'équerre pleine. En lieu d'une plaque pleine, l'équerre pourrait également être creuse ou se limiter à une pièce en L. Le conteneur (1) peut également comporter des moyens supplémentaires de calage latéral des pièces (2) en partie inférieure, par exemple sous la forme d'une rampe ou d'une barre (13). Des moyens d'espacement ou de calage des pièces (2) dans la direction d'empilement (DE), par exemple des doigts ou des coussins (14) montés sur des bras (14') escamotables latéralement par pivotement, peuvent aussi être prévus.

Ces moyens supplémentaires sont avantageusement montés, pour un conteneur de forme parallélépipédique, sur les deux parois latérales de la superstructure (3') s'étendant dans des plans parallèles à la direction d'empilement (DE) et reliées par la paroi portant les potences (4, 4'), la quatrième face étant ouverte et dégagée. Ces moyens (14, 14') peuvent être réglables en position selon la direction d'empilement (DE) et un couple de moyens opposés servir de butées d'extrémité, empêchant la chute de la dernière pièce suspendue sur les potences. La superstructure (3') peut avantageusement présenter une constitution tubulaire mécanosoudée avec des montants au niveau des coins angulaires de l'embase (3) rectangulaire, autorisant le gerbage vertical des conteneurs, les potences pouvant être montées sur deux montants spécifiques de la superstructure (3').

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention qui est définie par les revendications.

## Revendications

1. Conteneur (1) pour le conditionnement de pièces (2) pourvues d'au moins un(e) ouverture, découpe ou ajour analogue (2', 2") et destinées à être arrangées côte à côte dans ledit conteneur (1) en étant sensiblement alignées selon une direction d'empilement (DE), ce conteneur (1) comprenant essentiellement une embase (3) et une superstructure (3') porteuse s'étendant au-dessus de cette dernière et délimitant au moins partiellement un volume (V) de réception des pièces (2), et lesdites pièces (2) étant reçues dans ledit conteneur (1) en étant au moins maintenues par suspension ou accrochage sur au moins deux potences (4, 4') allongées s'étendant sensiblement selon la direction (DE) et solidarisées chacune à une extrémité (5) avec ladite superstructure (3'), en porte-à-faux, ces potences (4, 4') comportant chacune une pluralité de sites support (6) répartis sur leur longueur, alignés selon la direction d'empilement (DE) et destinés chacun à coopérer avec une zone d'appui (7, 7') d'une ouverture ou découpe (2', 2") d'une pièce (2) lorsque cette dernière est mise en place dans le conteneur (1), en étant enfilée sur ces potences (4, 4') par la ou les ouverture(s) ou découpe(s) (2', 2") en vue de son maintien suspendu,
conteneur (1) **caractérisé en ce que** les sites support (6) d'au moins une potence (4, 4') sont montés sur ou font partie d'une composante constitutive allongée (8) de la potence considérée (4, 4') apte à pivoter, librement ou à l'encontre d'un couple de rappel ou de précontrainte, autour d'un axe (AP) qui est sensiblement parallèle à la direction d'empilement (DE) et **en ce que** les zones de contact entre sites support (6) et zones d'appui (7, 7') sont préférentiellement en forme de lignes ou de bandes.

2. Conteneur selon la revendication 1, **caractérisé en ce que** chaque site support (6) consiste en une ligne ou une bande transversale d'une surface support continue (6'), préférentiellement plane et présentant des propriétés anti-dérapantes et/ou de déformation élastique, faisant partie ou rapportée sur une face (8') de ladite composante constitutive (8), engageant les pièces (2) dans leur état suspendu.

3. Conteneur selon la revendication 1, **caractérisé en ce que** chaque site support (6) consiste en un cran, une encoche ou une dépression similaire faisant partie ou rapporté(e) sur une face (8'), préférentiellement plane, de ladite composante constitutive (8), engageant les pièces (2) dans leur état suspendu.

4. Conteneur selon l'une quelconque des revendications 1 à 3, **caractérisé en ce que** chacune des deux potences (4, 4') comportent une composante constitutive (8) pivotante.

5. Conteneur selon l'une quelconque des revendications 1 à 3, **caractérisé en ce que** seule une (4) des deux potences (4, 4') comporte une composante constitutive (8) pivotante, les sites support (6) de l'autre potence (4') étant montés fixes sur cette dernière.

6. Conteneur selon l'une des revendications 1 à 5, **caractérisé en ce que** la ou chaque composante constitutive pivotante (8) consiste en un élément allongé profilé, tel qu'un tube creux ou une cornière, s'étendant sensiblement sur toute la longueur de la potence (4, 4') concerné, présentant une face (8') d'engagement des zones d'appui (7, 7') des pièces (2), pourvue ou fournissant des sites de support (6) et monté pivotant à ses deux extrémités opposées dans des paliers (9, 9') respectifs, dont l'un est solidaire de la superstructure porteuse (3') ou de l'extrémité (5) de la potence (4, 4') reliée à cette superstructure et dont l'autre est solidaire de l'extrémité libre (5') de cette potence (4, 4').

7. Conteneur selon l'une des revendications 1 à 6, **caractérisé en ce que** la, une ou chacune des deux potences (4, 4') qui comporte une composante constitutive (8) pivotante présente également au moins une surface fixe de support (10) et /ou au moins une surface fixe de contact (10'), configurée(s) pour coopérer avec les sites support (6) en vue de caler les pièces (2) en position dans des plans perpendiculaires à la direction d'empilement (DE), cette ou ces surface(s) fixe(s) étant fournie(s) par une ou des composante(s) ou partie(s) constitutive(s) allongée(s) (11, 11') correspondante(s).

8. Conteneur selon la revendication 7, **caractérisé en ce que** ladite au moins une surface fixe de support (10) et /ou ladite au moins une surface fixe de contact (10') présente(nt) une configuration profilée selon la direction d'empilement (DE) et arrondie ou courbe en section transversale à cette direction.

9. Conteneur selon l'une des revendications 7 et 8, **caractérisé en ce que**, pour au moins une potence (4, 4'), la composante constitutive (8) pivotante et au moins l'une parmi une surface fixe de support (10) et une surface fixe de contact (10') sont configurées et arrangées sur la potence (4, 4') considérée de telle manière qu'elles viennent toutes en engagement avec des zones d'appui (7, 7') respectives et regroupées localement dans une région de l'ouverture (2', 2") d'une pièce (2) donnée et assurent ensemble un support par suspension et au moins partiellement calé dans un plan perpendiculaire à la direction d'empilement (DE) de cette pièce (2).

10. Conteneur selon l'une des revendications 1 à 9, **caractérisé en ce que** l'alignement de sites support (6) est légèrement incliné vers le bas en direction de l'extrémité libre de la potence (4, 4') considérée.

11. Conteneur selon l'une des revendications 1 à 10, **caractérisé en ce que** chaque potence (4, 4') est fixée de manière amovible à la superstructure porteuse (3'), cette dernière formant au moins une face du conteneur (1), perpendiculaire à la direction d'empilement (DE) et opposée à la face dégagée d'introduction des pièces (2).

12. Conteneur selon l'une des revendications 1 à 11, **caractérisé en ce que** les deux potences (4 et 4') sont configurées et arrangées sur la superstructure porteuse (3') en vue d'une réception pour un maintien par accrochage avec suspension, et préférentiellement avec calage dans un plan perpendiculaire à la direction d'empilement (DE), de pièces (2) de carrosserie automobile, en particulier de portières, la superstructure porteuse (3') présentant avantageusement une pluralité de sites de fixation de potences (4, 4').

## Patentansprüche

1. Behälter (1) zum Verpacken von Teilen (2), die mit mindestens einer Öffnung, einem Ausschnitt oder einem ähnlichen Durchbruch (2', 2") versehen sind und dazu bestimmt sind, nebeneinander in dem Behälter (1) angeordnet zu werden, wobei sie im Wesentlichen entlang einer Stapelrichtung (DE) aneinandergereiht sind, wobei dieser Behälter (1) im Wesentlichen einen Sockel (3) und einen tragenden Aufbau (3'), der sich über Letzterem erstreckt und mindestens teilweise einen Raum (V) zur Aufnahme der Teile (2) begrenzt, umfasst, und wobei die Teile (2) in dem Behälter (1) aufgenommen werden, indem sie mindestens durch Aufhängen oder Einhängen an mindestens zwei langgestreckten Trägern (4, 4') gehalten werden, die sich im Wesentlichen entlang der Richtung (DE) erstrecken und jeweils an einem Ende (5) auskragend an dem Aufbau (3') befestigt sind, wobei diese Träger (4, 4') jeweils eine Mehrzahl von Abstützungsstellen (6) aufweisen, die über ihre Länge verteilt sind, entlang der Stapelrichtung (DE) aneinandergereiht sind und jeweils dazu bestimmt sind, mit einem Auflagebereich (7, 7') einer Öffnung oder eines Ausschnitts (2', 2") eines Teils (2) zusammenzuwirken, wenn Letzteres in den Behälter (1) eingeführt wird, wobei es auf diese Träger (4, 4') durch die Öffnung(en) oder den(die) Ausschnitt(e) (2', 2") aufgefädelt wird, um hängend gehalten zu werden,
wobei der Behälter (1) **dadurch gekennzeichnet ist, dass** die Abstützungsstellen (6) mindestens eines Trägers (4, 4') auf einem langgestreckten Bestandteil (8) des betrachteten Trägers (4, 4') montiert sind oder zu einem solchen Bestandteil gehören, der geeignet ist, frei oder gegen ein Rückstell- oder Vorspannmoment um eine Achse (AP) zu schwenken, die im Wesentlichen parallel zu der Stapelrichtung (DE) verläuft, und dass die Kontaktbereiche zwischen Abstützungsstellen (6) und Auflagebereichen (7, 7') bevorzugt linien- oder streifenförmig sind.

2. Behälter nach Anspruch 1, **dadurch gekennzeichnet, dass** jede Abstützungsstelle (6) aus einer Linie oder einem Querstreifen einer durchgehenden, bevorzugt ebenen und rutschhemmende und/oder elastisch verformbare Eigenschaften aufweisenden Abstützungsfläche (6') besteht, die Teil einer Seite (8') des Bestandteils (8) oder daran angesetzt ist, die Teile (2) in ihrem hängenden Zustand ergreifend.

3. Behälter nach Anspruch 1, **dadurch gekennzeichnet, dass** jede Abstützungsstelle (6) aus einer Kerbe, Aussparung oder gleichartigen Vertiefung besteht, die Teil einer, bevorzugt ebenen, Seite (8'), des Bestandteils (8) oder daran angesetzt ist, die Teile (2) in ihrem hängenden Zustand ergreifend.

4. Behälter nach einem der Ansprüche 1 bis 3, **dadurch gekennzeichnet, dass** jeder der beiden Träger (4, 4') einen schwenkbaren Bestandteil (8) umfasst.

5. Behälter nach einem der Ansprüche 1 bis 3, **dadurch gekennzeichnet, dass** nur einer (4) der beiden Träger (4, 4') einen schwenkbaren Bestandteil (8) aufweist, wobei die Abstützungsstellen (6) des anderen Trägers (4') fest an Letzterem montiert sind.

6. Behälter nach einem der Ansprüche 1 bis 5, **dadurch gekennzeichnet, dass** der oder jeder schwenkbare Bestandteil (8) aus einem langgestreckten Profilelement wie einem hohlen Rohr oder einem Winkelprofil besteht, das sich im Wesentlichen über die gesamte Länge des betreffenden Trägers (4, 4') erstreckt, wobei es eine Seite (8') zur Aufnahme der Auflagebereiche (7, 7') der Teile (2) aufweist, die mit Abstützungsstellen (6) versehen ist oder diese bereitstellt, und das an seinen beiden entgegengesetzten Enden schwenkbar in jeweiligen Lagern (9, 9') montiert ist, von denen eines an dem tragenden Aufbau (3') oder dem mit diesem Aufbau verbundenen Ende (5) des Trägers (4, 4') befestigt ist und von denen das andere an dem freien Ende (5') dieses Trägers (4, 4') befestigt ist.

7. Behälter nach einem der Ansprüche 1 bis 6, **dadurch gekennzeichnet, dass** der, einer oder jeder der beiden Träger (4, 4'), der einen schwenkbaren Bestandteil (8) umfasst, auch mindestens eine feststehende Abstützungsfläche (10) und/oder mindestens eine feststehende Kontaktfläche (10') aufweist, die dazu ausgestaltet ist(sind), mit den Abstützungsstellen (6) zusammenzuwirken, um die Teile (2) in Position in senkrecht zu der Stapelrichtung (DE) verlaufenden Ebenen festzuklemmen, wobei diese feststehende(n) Fläche(n) durch einen oder mehrere entsprechende langgestreckte Bestandteile (11, 11') bereitgestellt wird(werden).

8. Behälter nach Anspruch 7, **dadurch gekennzeichnet, dass** die mindestens eine feststehende Abstützungsfläche (10) und/oder die mindestens eine feststehende Kontaktfläche (10') eine entlang der Stapelrichtung (DE) profilierte und im Querschnitt quer zu dieser Richtung gerundete oder gekrümmte Gestalt aufweist (aufweisen) .

9. Behälter nach einem der Ansprüche 7 und 8, **dadurch gekennzeichnet, dass** bei mindestens einem Träger (4, 4') der schwenkbare Bestandteil (8) und mindestens eine unter einer feststehenden Abstützungsfläche (10) und einer feststehenden Kontaktfläche (10') so gestaltet und an dem betrachteten Träger (4, 4') angeordnet sind, dass sie alle in Eingriff mit jeweiligen und lokal in einer Region der Öffnung (2', 2") eines gegebenen Teils (2) gruppierten Auflagebereichen (7, 7') gelangen und zusammen eine Abstützung durch Aufhängen und mindestens teilweise festgeklemmt in einer senkrecht zur Stapelebene (DE) dieses Teils (2) verlaufenden Ebene gewährleisten.

10. Behälter nach einem der Ansprüche 1 bis 9, **dadurch gekennzeichnet, dass** die Aneinanderreihung der Abstützungsstellen (6) leicht nach unten hin in Richtung des freien Endes des betrachteten Trägers (4, 4') geneigt ist.

11. Behälter nach einem der Ansprüche 1 bis 10, **dadurch gekennzeichnet, dass** jeder Träger (4, 4') lösbar an dem tragenden Aufbau (3') fixiert ist, wobei Letzterer mindestens eine Seite des Behälters (1) bildet, die senkrecht zu der Stapelrichtung (DE) und entgegengesetzt zu der offenen Einführseite für die Teile (2) ist.

12. Behälter nach einem der Ansprüche 1 bis 11, **dadurch gekennzeichnet, dass** die beiden Träger (4 und 4') ausgestaltet und an dem tragenden Aufbau (3') angeordnet sind im Hinblick auf eine Aufnahme zu einem Halten durch Einhängen mit Aufhängen und bevorzugt mit Festklemmen in einer senkrecht zu der Stapelrichtung (DE) verlaufenden Ebene von Teilen (2) einer Kraftfahrzeugkarosserie, insbesondere von Türen, wobei der tragende Aufbau (3') vorteilhafterweise eine Mehrzahl von Fixierungsstellen für Träger (4, 4') aufweist.

## Claims

1. Container (1) for packaging pieces (2) that are provided with at least one opening, cutout or similar perforation (2', 2") and intended to be arranged side by side in said container (1), being substantially aligned in a stacking direction (DE), this container (1) essentially comprising a base (3) and a load-bearing superstructure (3') extending above the latter and at least partially delimiting a volume (V) for receiving the pieces (2), and said pieces (2) being received in said container (1), being held at least by suspension or hooking on at least two elongate brackets (4, 4') extending substantially in the direction (DE) and each secured at one end (5) to said superstructure (3'), in a cantilevered manner, these brackets (4, 4') each having a plurality of support sites (6) distributed along their length, aligned in the stacking direction (DE) and each intended to cooperate with a bearing zone (7, 7') of an opening or cutout (2', 2") of a piece (2) when the latter is put in place in the container (1), being threaded onto these brackets (4, 4') via the opening(s) or cutout (s) (2', 2") with a view to holding it suspended,
which container (1) is **characterized in that** the support sites (6) of at least one bracket (4, 4') are mounted on or form part of an elongate constituent component (8) of the bracket (4, 4') in question that is able to pivot, freely or against a return or prestressing torque, about an axle (AP) that is substantially parallel to the stacking direction (DE), and **in that** the contact zones between support sites (6) and bearing zones (7, 7') are preferentially in the form of lines or strips.

2. Container according to Claim 1, **characterized in that** each support site (6) consists of a transverse strip or line of a continuous support surface (6'), which is preferentially flat and has anti-slip and/or elastic deformation properties, forming part of or added onto a face (8') of said constituent component (8), engaging the pieces (2) in their suspended state.

3. Container according to Claim 1, **characterized in that** each support site (6) consists of a notch, a slot or a similar depression forming part of or added onto a face (8'), which is preferentially flat, of said constituent component (8), engaging the pieces (2) in their suspended state.

4. Container according to any one of Claims 1 to 3, **characterized in that** each of the two brackets (4, 4') has a pivoting constituent component (8).

5. Container according to any one of Claims 1 to 3, **characterized in that** only one (4) of the two brackets (4, 4') has a pivoting constituent component (8), the support sites (6) of the other bracket (4') being mounted fixedly on the latter.

6. Container according to one of Claims 1 to 5, **characterized in that** the or each pivoting constituent component (8) consists of an elongate profiled element, such as a hollow tube or an angle bar, extending substantially along the entire length of the bracket (4, 4') in question, having a face (8') for engagement of the bearing zones (7, 7') of the pieces (2), which is provided with or provides support sites (6) and mounted so as to pivot at both of its opposite ends in respective bearings (9, 9'), one of which is as one with the load-bearing superstructure (3') or with the end (5) of the bracket (4, 4') connected to this superstructure and the other of which is as one with the free end (5') of this bracket (4, 4').

7. Container according to one of Claims 1 to 6, **characterized in that** the, one or each of the two brackets (4, 4') that has a pivoting constituent component (8) also has at least one fixed support surface (10) and/or at least one fixed contact surface (10'), configured to cooperate with the support sites (6) with a view to wedging the pieces (2) in position in planes perpendicular to the stacking direction (DE), this or these fixed surface(s) being provided by one or more corresponding elongate constituent component(s) or part(s) (11, 11').

8. Container according to Claim 7, **characterized in that** said at least one fixed support surface (10) and/or said at least one fixed contact surface (10') has a configuration that is profiled in the stacking direction (DE) and rounded or curved in cross section with respect to this direction.

9. Container according to either of Claims 7 and 8, **characterized in that**, for at least one bracket (4, 4'), the pivoting constituent component (8) and at least one among a fixed support surface (10) and a fixed contact surface (10') are configured and arranged on the bracket (4, 4') in question such that they all come to engage with respective bearing zones (7, 7') grouped locally in a region of the opening (2', 2") of a given piece (2) and together ensure support by suspension and at least partially wedged in a plane perpendicular to the stacking direction (DE) of this piece (2).

10. Container according to one of Claims 1 to 9, **characterized in that** the alignment of support sites (6) is slightly inclined downwards in the direction of the free end of the bracket (4, 4') in question.

11. Container according to one of Claims 1 to 10, **characterized in that** each bracket (4, 4') is removably fastened to the load-bearing superstructure (3'), the latter forming at least one face of the container (1), perpendicular to the stacking direction (DE) and opposite the clear face for insertion of the pieces (2).

12. Container according to one of Claims 1 to 11, **characterized in that** the two brackets (4 and 4') are configured and arranged on the load-bearing superstructure (3') with a view to reception for holding by hooking with suspension, and preferentially with wedging in a plane perpendicular to the stacking direction (DE), of motor vehicle bodywork parts (2), in particular doors, the load-bearing superstructure (3') advantageously having a plurality of fastening sites for brackets (4, 4').
